# EUROPÄISCHE PATENTSCHRIFT

(11) **EP 4 347 467 B1**
(45) Veröffentlichungstag und Bekanntmachung des Hinweises auf die Patenterteilung: **28.01.2026**
(21) Anmeldenummer: 22727127.7
(22) Anmeldetag: 04.05.2022
(51) Int. Cl.: B66B 1/46

(54) **AUFZUGSBEDIENEINRICHTUNG FÜR EINE AUFZUGSANLAGE MIT ZIELRUFSTEUERUNG**
ELEVATOR CONTROL DEVICE FOR ELEVATOR SYSTEM WITH TARGET CALL CONTROL
DISPOSITIF DE COMMANDE D'ASCENSEUR POUR UNE INSTALLATION D'ASCENSEUR À COMMANDE D'APPEL CIBLE

(30) Priorität: 31.05.2021 EP 21176810
(43) Veröffentlichungstag der Anmeldung: 10.04.2024
(73) Patentinhaber: INVENTIO AG, 6052 Hergiswil (CH)
(72) Erfinder: TRÖSCH, Florian, 8703 Erlenbach ZH (CH)
(74) Vertreter: Inventio AG
(86) Internationale Anmeldenummer: PCT/EP2022/061903
(87) Internationale Veröffentlichungsnummer: WO 2022/253510

(56) Entgegenhaltungen:
- EP-A1- 1 870 367
- WO-A1-2019/174992
- CN-U- 213 170 980

## Beschreibung

Die hier beschriebene Technologie betrifft allgemein eine Bedieneinrichtung für eine Aufzugsanlage und deren Betrieb in einem Gebäude. Ausführungsbeispiele der Technologie betreffen insbesondere eine Aufzugsanlage, in der eine Aufzugssteuerung einen an einer Aufzugsbedieneinrichtung eingegebenen Aufzugsruf zuteilt, und ein Verfahren zum Betreiben einer solchen Aufzugsanlage.

In Gebäuden mit Aufzugsanlagen sind auf den einzelnen Stockwerken Aufzugsbedieneinrichtungen angeordnet, mit denen ein Nutzer einen Aufzug rufen kann. In weit verbreiteten Aufzugsanlagen hat eine auf einem Stockwerk angeordnete Aufzugsbedieneinrichtung Auf/Ab Tasten, damit der Nutzer die gewünschte Fahrtrichtung eingeben kann. In der Aufzugskabine ist in dieser Aufzugsanlage eine Kabineneinrichtung vorhanden, damit der Nutzer in der Aufzugskabine das gewünschte Zielstockwerk eingeben kann. In anderen bekannten Aufzugsanlagen kann der Nutzer an einer Aufzugsbedieneinrichtung bereits auf dem Stockwerk das Zielstockwerk eingeben. Die Aufzugsanlage ist dafür mit einer Zielrufsteuerung ausgestattet. Eine auf einem Stockwerk angeordnete Aufzugsbedieneinrichtung hat für die Eingabe des Zielstockwerks entweder eine elektromechanische Tastatur, einen berührungsempfindlichen Bildschirm, einen aus EP 0 699 617 B1 bekannten RFID Kartenleser, oder ein aus EP 2 238 067 A1 bekanntes (Bluetooth) Funkmodul. Für die Bedienung eines Aufzugs, ist es aus EP 3 536 647 A1 bekannt, auf einem Stockwerk an oder in der Nähe eines Aufzugs einen Matrix Code (quick response, QR Code) anzuordnen. Zur Rufeingabe kann ein Nutzer den QR Code mit einem Mobiltelefon/Smartphone einlesen.

Ausserdem offenbart EP 1 870 367 A1 eine Bedieneinheit zum Registrieren eines Zielstockwerks. Die Bedieneinheit hat eine Anzeigeeinheit, die längliche Druckknopffelder übereinander in der Reihenfolge der Stockwerke anzeigt, wobei auf jedem Druckknopffeld eine Bezeichnung des entsprechenden Stockwerks vorhanden ist. Ausserdem hat jedes Druckknopffeld an einem Ende einen zweidimensionalen Code, in dem die dem Stockwerk entsprechenden Serviceinformationen kodiert sind.

Die genannten Möglichkeiten zur Rufeingabe haben jeweils Vor- und Nachteile, beispielsweise muss ein Nutzer die elektromechanische Tastatur oder den berührungsempfindlichen Bildschirm berühren, was insbesondere in Zeiten einer Pandemie nicht erwünscht sein kann. Die Rufeingabe mittels eines RFID Kartenlesers oder Mobiltelefons erfordert jeweils, dass die Nutzer mit einer RFID Karte oder einem Mobiltelefon hantieren, was u. U. zeitaufwändig und daher ebenfalls nicht gewünscht sein kann. Es besteht daher ein Bedarf an einer Technologie zur Rufeingabe in einem Aufzugssystem, die den Bedienkomfort für eine breitere Gruppe von Nutzern, die unterschiedliche Interessen haben, zu verbessern, ohne dabei die technische Komplexität des Aufzugssystems zu erhöhen.

Ein Aspekt betrifft eine Aufzugsanlage, die eine Aufzugssteuerung, eine Aufzugskabine, die bei einer Ansteuerung durch die Aufzugssteuerung mittels einer Antriebsmaschine von einem ersten Stockwerk auf ein zweites Stockwerk verfahrbar ist, und eine Anzahl von auf Stockwerken des Gebäudes angeordneten Aufzugsbedieneinrichtungen, die mit der Aufzugssteuerung verbunden sind. Eine der Aufzugsbedieneinrichtungen hat eine Steuereinrichtung und eine Bildschirmeinrichtung, wobei die Steuereinrichtung ausgestaltet ist, Daten für einen optischen Code und Daten für einen Stockwerkanzeiger von der Aufzugssteuerung zu empfangen, wobei die Daten für den optischen Code und die Daten für den Stockwerkanzeiger in der Aufzugssteuerung als zu demselben Stockwerk gehörig gespeichert sind. Die Steuereinrichtung ist zudem ausgestaltet, die Bildschirmeinrichtung gemäss den Daten für den optischen Code anzusteuern, wobei die Bildschirmeinrichtung den optischen Code in einem ersten Anzeigefeld darstellt, und die Bildschirmeinrichtung gemäss den Daten für den Stockwerkanzeiger anzusteuern, im ersten Anzeigefeld den Stockwerkanzeiger darzustellen, wobei der Stockwerkanzeiger und der optische Code durch den Nutzer wahrnehmbar sind. Die Steuereinrichtung ist ausserdem ausgestaltet, eine Berührung des im ersten Anzeigefeld dargestellten optischen Codes durch den Nutzer zu detektieren und bei einer Detektion einer Berührung einen Aufzugsruf auf ein durch den Stockwerkanzeiger dargestelltes Stockwerk zu erzeugen.

Ein anderer Aspekt betrifft ein Verfahren zum Betreiben einer Aufzugsanlage, die eine Aufzugssteuerung, eine Aufzugskabine, die bei einer Ansteuerung durch die Aufzugssteuerung mittels einer Antriebsmaschine von einem ersten Stockwerk auf ein zweites Stockwerk verfahrbar ist, und eine Anzahl von auf Stockwerken eines Gebäudes angeordneten Aufzugsbedieneinrichtungen aufweist. Die Aufzugsbedieneinrichtungen sind mit der Aufzugssteuerung verbunden, wobei mindestens eine der Aufzugsbedieneinrichtungen eine Steuereinrichtung und eine Bildschirmeinrichtung hat. Gemäss dem Verfahren wird die Bildschirmeinrichtung angesteuert, einen optischen Code und einen Stockwerkanzeiger in einem ersten Anzeigefeld darzustellen, wobei die Ansteuerung gemäss von der Aufzugssteuerung empfangener Daten für den optischen Code und von der Aufzugssteuerung empfangener Daten für den Stockwerkanzeiger erfolgt. Ein elektrisches Detektionssignals wird durch die Bildschirmeinrichtung bei einer Berührung des im ersten Anzeigefeld dargestellten optischen Codes durch den Nutzer erzeugt. Liegt ein elektrisches Detektionssignal vor, wird ein Aufzugsruf erzeugt, der an die Aufzugssteuerung übermittelt wird, wobei der Aufzugsruf ein durch den Stockwerkanzeiger dargestelltes Stockwerk angibt.

Durch die hier beschriebene Technologie wird eine Aufzugsbedieneinrichtung geschaffen, die es erlaubt, einen Aufzugsruf manuell an einer Aufzugsbedieneinrichtung oder mit Hilfe eines Kommunikationsgeräts (z. B. ein Smartphone) einzugeben. Die Aufzugsbedieneinrichtung zeigt ein Anzeigefeld und darin einen optischen Code an, der von dem Kommunikationsgerät erfasst und verarbeitet werden kann. Die Bildschirmeinrichtung zeigt im Anzeigefeld zusätzlich zum optischen Code einen Stockwerkanzeiger an, der dem Nutzer sichtbar bzw. lesbar anzeigt, welche Funktion und/oder Information dem Anzeigefeld bzw. dem optischen Code zugeordnet sind. Der Stockwerkanzeiger zeigt dem Nutzer insbesondere das Stockwerk an, das dem Anzeigefeld zugeordnet ist und vom Nutzer als Zielstockwerk eingegeben werden kann. Die Aufzugsbedieneinrichtung ist ausgestaltet, eine Berührung des Anzeigefelds bzw. des darin dargestellten optischen Codes als eine Eingabe eines Aufzugsrufs zu erkennen. Ein Nutzer, der ein mobiles Kommunikationsgerät bei sich hat, kann beispielsweise wählen, auf welche Art der Nutzer den Aufzugsruf eingeben möchte. Die Wahl kann z. B. davon abhängen, ob das Berühren einer Oberfläche der Aufzugsbedieneinrichtung aus z. B. hygienischen Gründen vermieden werden soll oder ob das Kommunikationsgerät verfügbar ist (z. B. zur Hand und/oder einsatzbereit). Soll die Rufeingabe möglichst einfach und schnell erfolgen soll, kann ein Berühren der Aufzugsbedieneinrichtung mit einem Finger u. U. schneller erfolgen, als das Hantieren mit dem Kommunikationsgerät, das u. U. erst entsperrt werden muss.

In einem Ausführungsbeispiel kann die Aufzugsbedieneinrichtung mehrere Anzeigefelder anzeigen. Die Steuereinrichtung der Aufzugsbedieneinrichtung ist dafür ausgestaltet, die Bildschirmeinrichtung anzusteuern, mindestens ein zweites Anzeigefeld darzustellen. Das erste Anzeigefeld und das mindestens zweite Anzeigefeld sind räumlich voneinander getrennt durch den Nutzer wahrnehmbar. Dadurch kann die Aufzugsbedieneinrichtung flexibel an die Gebäude spezifischen Erfordernisse der Aufzugsanlage angepasst werden.

Wegen der genannten Möglichkeit, die Art der Rufeingabe (manuell oder mit Hilfe des Kommunikationsgeräts), können eine Rufbestätigung oder eine Zuteilungsinformation flexibel an die Aufzugsbedieneinrichtung oder an das Kommunikationsgerät erfolgen. In einem Ausführungsbeispiel die Steuereinrichtung ausgestaltet, die Bildschirmeinrichtung anzusteuern, im ersten Anzeigefeld oder einem weiteren dargestellten Anzeigefeld eine Kennung eines dem Aufzugsruf zugeteilten Aufzugs darzustellen. Erfolgt die Darstellung der Kennung im ersten Anzeigefeld, kann diese anstelle des optischen Codes dargestellt werden; die Kennung wird für eine festgelegte Zeitdauer dargestellt.

Neben Flexibilität bietet die hier beschriebene Technologie auch Sicherheit gegen Missbrauch. In einem Ausführungsbeispiel ist die Aufzugssteuerung ausgestaltet, Daten für einen neuen optischen Code in regelmässigen oder zufälligen Zeitabständen zu erzeugen und zur Aufzugsbedieneinrichtungen zu senden. Die Steuereinrichtung steuert die Bildschirmeinrichtung gemäss den Daten für den neuen optischen Code an, sodass der neue optische Code im ersten Anzeigefeld darstellt wird.

Im Folgenden sind verschiedene Aspekte der verbesserten Technologie anhand von Ausführungsbeispielen in Verbindung mit den Figuren näher erläutert. In den Figuren haben gleiche Elemente gleiche Bezugszeichen. Es zeigen:
- Fig. 1: eine schematische Darstellung einer beispielhaften Situation in einem Gebäude mit mehreren Stockwerken und einer beispielhaften Aufzugsanlage;
- Fig. 2A-2D: eine schematische Darstellung eines Betriebs einer Aufzugsbedieneinrichtung bei einer beispielhaften Rufeingabe;
- Fig. 3: ein schematisches Blockschaltbild eines Ausführungsbeispiels einer Aufzugsbedieneinrichtung;
- Fig. 4: eine beispielhafte Darstellung eines Ausführungsbeispiels eines Verfahrens zum Betreiben einer Aufzugsbedieneinrichtung; und
- Fig. 5: eine beispielhafte Darstellung eines Ausführungsbeispiels eines Verfahrens zum Betreiben einer Aufzugsanlage mit einer Aufzugsbedieneinrichtung, die gemäss Fig. 2A-2D betreibbar ist.

Fig. 1 ist eine schematische Darstellung einer beispielhaften Situation in einem Gebäude 2, das mehrere Stockwerke F1, F2, L hat, die von einer beispielhaften Aufzugsanlage 1 bedient werden. Aus Darstellungsgründen sind in Fig. 1 von der Aufzugsanlage 1 lediglich ausgewählte Komponenten und Teilsysteme gezeigt: eine Aufzugssteuerung 15, die mit einer Zielrufsteuerung ausgestattet ist, eine Antriebsmaschine 14, ein Tragmittel 16 (z. B. Stahlseile oder Flachriemen), eine am Tragmittel 16 hängende und in einem Schacht 18 verfahrbare Aufzugskabine 22 (im Folgenden auch als Kabine 22 bezeichnet) und Einrichtungen (6, 10) zur Eingabe von Aufzugsrufen. Der Fachmann erkennt, dass die Aufzugsanlage 1 auch mehrere Kabinen 22 in einem oder mehreren Schächten 18 umfassen kann, die von einer Gruppensteuerung gesteuert werden können. Anstelle eines in Fig. 1 dargestellten Traktionsaufzuges kann die Aufzugsanlage 1 auch einen oder mehrere Hydraulikaufzüge aufweisen.

Die Aufzugssteuerung 15 umfasst in dem in Fig. 1 gezeigten Ausführungsbeispiel zwei Teilsysteme, einem Rufzuteilungssystem 8 und einem Steuerungssystem 12. Das Rufzuteilungssystem 8 umfasst einen Computer, der einen Aufzugsruf gemäss einem Zuteilungsalgorithmus einer Aufzugskabine 22 zur Bedienung des Aufzugsrufs zuteilt. In einem Ausführungsbeispiel ist der Aufzugsruf ein Zielruf, d. h. mit dem Aufzugsruf teilt der Nutzer 4, 5 der Aufzugssteuerung 15 ein gewünschtes Zielstockwerk mit; damit liegen in der Aufzugssteuerung 15 Angaben zum Einsteigestockwerk und zum Zielstockwerk vor bevor der Nutzer 4, 5 in eine Aufzugskabine 22 einsteigt. Die Rufzuteilung kann durch den Computer allein oder in Kooperation mit den Einrichtungen (6, 10) zur Eingabe von Aufzugsrufen der Aufzugsanlage 1 erfolgen. Derartige Zuteilungsalgorithmen sind dem Fachmann bekannt; ein Zuteilungsalgorithmen in Kooperation mit Rufeingabeeinrichtungen ist beispielsweise beschrieben in: Koehler, Jana, et al., An AI-Based Approach to Destination Control in Elevators, AI Magazine, Vol. 23, Nr. 3, 2002, S. 59-78.

Das Rufzuteilungssystem 8 umfasst auch eine Einrichtung, um Signale über ein Kommunikationsnetzwerk 20 zu senden und zu empfangen. Da das Rufzuteilungssystem 8 eine Verbindung zwischen Komponenten, die an das Kommunikationsnetzwerk 20 angeschlossenen sind, und dem Computer des Rufzuteilungssystems 8 herstellt, kann das Rufzuteilungssystem auch als Zielruf-Gateway (Destination Call Gateway, DCG) bezeichnet werden. Das Steuerungssystem 12 steuert die Antriebsmaschine 14 u. a. so an, dass die zugeteilte Kabine 22 von einem Einsteigestockwerk auf ein Zielstockwerk verfahren wird. Der Fachmann erkennt, dass die Aufzugssteuerung 15 weitere Teilsysteme und Komponenten, die für verschiedene Funktionen und Aufgaben konfiguriert sind, umfassen kann.

Im gezeigten Ausführungsbeispiel ist auf jedem Stockwerk L, F1, F2 mindestens eine Einrichtung (6, 10) angeordnet, mittels der Nutzer 4, 5 Aufzugsrufe eingeben können. Im Folgenden sind die Einrichtungen 6 auf den Stockwerken F1, F2 als "Aufzugsbedieneinrichtungen 6" bezeichnet, und die Einrichtung 10 auf dem Stockwerk L ist als "Stockwerkrufeinrichtung 10" bezeichnet. Die Anordnung der Einrichtungen (6, 10) ist nicht auf die in Fig. 1 gezeigte Anordnung beschränkt, beispielsweise kann eine Stockwerkrufeinrichtung 10 auf einem der Stockwerke F1, F2 angeordnet sein, oder eine Aufzugsbedieneinrichtung 6 kann auf dem Stockwerk L angeordnet sein. Zudem können auf einem Stockwerk L, F1, F2 mehr als eine der Einrichtungen (6, 10) angeordnet sein. In einem Ausführungsbeispiel können auf allen Stockwerken L, F1, F2 die Aufzugsbedieneinrichtungen 6 angeordnet sein.

Jede der Aufzugsbedieneinrichtungen 6 hat eine Bildschirmeinrichtung 24, auf dem mindestens ein Anzeigefeld 30 für den Nutzer 4, 5 wahrnehmbar bzw. sichtbar darstellbar ist. In einem Ausführungsbeispiel ist die Bildschirmeinrichtung 24 ausgestaltet, zu erkennen, ob und wo der Nutzer 4, 5 eine nutzerseitige Oberfläche der Bildschirmeinrichtung 24 berührt. Eine solche Bildschirmeinrichtung 24 kann auch als berührungsempfindliche Bildschirmeinrichtung 24 oder als berührungsempfindlicher Bildschirm (Touchscreen) bezeichnet werden. Die Funktionsweise und Struktur eines Touchscreens sind dem Fachmann allgemein bekannt.

In der in Fig. 1 dargestellten Situation zeigt die Bildschirmeinrichtung 24 der Aufzugsbedieneinrichtung 6 auf dem Stockwerk F1 beispielhaft ein einziges Anzeigefeld 30 an, und die Bildschirmeinrichtung 24 der Aufzugsbedieneinrichtung 6 auf dem Stockwerk F2 zeigt beispielhaft zwei Anzeigefelder 30 an. Diese Anzeigefelder 30 zeigen jeweils einen optischen Code 26 und einen Stockwerkanzeiger 28 an. Der optische Code 26 und der Stockwerkanzeiger 28 bilden quasi ein Paar, wobei der Stockwerkanzeiger 28 dem Nutzer 4, 5 sichtbar bzw. lesbar anzeigt, welche Funktion und/oder Information dem Anzeigefeld 30 bzw. dem optischen Code 26 zugeordnet sind. In Fig. 1 ist die Funktion z. B. eine Rufeingabe für einen Fahrtwunsch vom Einsteigestockwerk F1, F2 auf das Stockwerk L oder vom Einsteigestockwerk F2 auf das Stockwerk F1.

Der optische Code 26 kann auf verschiedene Art und Weise gestaltet sein, solange er mit einem optischen Lesegerät maschinell gelesen und weiterverarbeitet werden kann. In den hier beschriebenen Ausführungsbeispielen ist das optische Lesegerät eine Kamera, die in einem Kommunikationsgerät 9 (z. B. Mobilfunkgerät/Mobiltelefon, Smartphone, Tablet PC) vorhanden ist. Der optische Code 26 kann beispielsweise eine alphanumerische Zeichenfolge und/oder eine Darstellung aus verschieden breiten Strichen oder Punkten und dazwischen liegenden Lücken mit möglichst hohem Kontrast umfassen. Die genannte Darstellung kein ein eindimensionaler Strichcode (Barcode) oder ein zweidimensionaler (2D)-Code sein. Beispiele für 2D-Codes sind 2D-Barcodes (z. B. ein Codablock oder ein Code 49) und Matrix Codes (z. B. ein Quick-Response (QR) Code, ein DataMatrix Code, ein JAB Farbcode). Derartige Codes und deren Erzeugung sind dem Fachmann bekannt, so dass weitergehende Ausführungen an dieser Stelle nicht erforderlich erscheinen.

In Fig. 1 und Fig. 2A - Fig. **2D** wird als optischer Code 26 beispielsweise ein QR Code im Anzeigefeld 30 angezeigt, und als Stockwerkanzeiger 28 wird das Zeichen "L" für das Stockwerk L angezeigt. In einem Ausführungsbeispiel können die Aufzugsbedieneinrichtungen 6 auf dem Stockwerken F1, F2 unterschiedliche Stockwerkanzeiger 28 anzeigen, wie es in Fig. 1 auf dem Stockwerk F2 dargestellt ist. Der Fachmann erkennt, dass der Stockwerkanzeiger 28 nicht auf ein Zeichen (z. B. "L") beschränkt ist, sondern auf verschiedene Art und Weise gestaltet sein kann, solange ein Nutzer 4, 5 den Stockwerkanzeiger 28 lesen und ihm eine Bedeutung geben kann. Der Stockwerkanzeiger 28 kann daher eine Zahl, einen oder mehrere Buchstaben (Text), eine alphanumerische Zeichenfolge, ein Symbol, ein Piktogramm oder eine Kombination dieser Optionen umfassen. Der Fachmann erkennt zudem, dass die Bildschirmeinrichtung 24 in einem anderen Ausführungsbeispiel mehrere Anzeigefelder 30 mit oder ohne einem optischen Code 26 anzeigen kann. Werden mehrere optische Codes 26 angezeigt, sind diese auf dem Bildschirm 24 so anzuordnen (beispielsweise mit ausreichendem Abstand), dass sie von einer Kamera jeweils einzeln gelesen werden können. Die Funktionen des optischen Codes 26 und des Stockwerkanzeigers 28 sind an anderer Stelle dieser Beschreibung erläutert.

Das Stockwerk L kann eine Eingangshalle des Gebäudes 2 sein, in die die Nutzer 4, 5 beim Betreten des Gebäudes 2 gelangen und von dem aus die Nutzer 4, 5 das Gebäude 2 wieder verlassen. Betritt ein Nutzer 4, 5 das Stockwerk L, kann von dort aus - bei entsprechender Zugangsberechtigung - jedes Stockwerk F1, F2 des Gebäudes 2 mit der Aufzugsanlage 1 erreicht werden. Auf dem Stockwerk L können eine Aufzugsbedieneinrichtungen 6, eine Stockwerkrufeinrichtung 10 oder eine Kombination dieser Einrichtungen (6, 10) angeordnet sein. Zur Illustration ist in Fig. 1 lediglich die Stockwerkrufeinrichtung 10 auf dem Stockwerk L angeordnet.

Die Stockwerkrufeinrichtung 10 ist in Fig. 1 beispielhaft mit einer Tastatur 10a und einer Anzeigeeinrichtung 10b gezeigt, um anzudeuten, dass ein Nutzer 4, 5 auf dem Stockwerk L mittels der Tastatur 10a einen Aufzugsruf (Zielruf) zu einem beliebigen Zielstockwerk eingeben kann und dass dem Nutzer 4, 5 die den Aufzugsruf bedienende Kabine 22 mittels der Anzeigeeinrichtung 10b mitgeteilt werden kann. Alternativ zur Tastatur 10a kann ein berührungsempfindlicher Bildschirm (Touchscreen), ein RFID Lesegerät, ein Lese- oder Anzeigegerät für einen optischen Code (z. B. Strichcode, QR Code oder Farbcode) oder ein Funkmodul, das mit einem tragbaren Kommunikationsgerät 9 eines Nutzers 5 kommuniziert, verwendet werden, um die Rufeingabe zu ermöglichen. Der Fachmann erkennt, dass dem Nutzer 4, 5 auch bei diesen Alternativen die den Aufzugsruf bedienende Kabine 22 mitgeteilt wird.

Zur Illustration und Beschreibung von Ausführungsbeispielen sind in Fig. 1 zwei Kategorien von Nutzern 4, 5 dargestellt. Gemäss einer ersten Kategorie können die Nutzer 5 beispielsweise Personen sein, die im Gebäude 2 wohnen oder arbeiten; diese Nutzer 5 können jeweils ein mobiles elektronisches Kommunikationsgerät 9 (z. B. ein Mobilfunkgerät) mit sich führen, das unter anderem zur Bedienung der Aufzugsanlage 1 ausgestaltet ist, wie an anderer Stelle dieser Beschreibung näher beschrieben ist. Die Nutzer 5 sind beispielhaft auf den Stockwerken F1 und L eingezeichnet. Gemäss einer zweiten Kategorie können die Nutzer 4 beispielsweise Besucher sein, die sich nicht regelmässig im Gebäude 2 aufhaltenden und nicht unbedingt ein Kommunikationsgerät 9 mit sich führen, das zur Bedienung der Aufzugsanlage ausgestaltet ist. Ein Nutzer 4 kann auch eine Person sein, die im Gebäude 2 wohnt, aber ihr Kommunikationsgerät 9 nicht bei sich hat oder nicht nutzen kann oder will. In **Fig. 1** sind die Nutzer 4 ohne ein Kommunikationsgerät 9 dargestellt. Die Nutzer 4 sind beispielhaft auf den Stockwerken F1, F2 eingezeichnet.

In der in **Fig. 1** gezeigten Situation ist die hier beschriebene Technologie in vorteilhafter Weise anwendbar. Kurz und beispielhaft zusammengefasst kann ein Nutzer 4, 5 einen Aufzugsruf an einer Aufzugsbedieneinrichtung 6 gemäss der hier beschriebenen Technologie durch Berühren des Anzeigefelds 30, insbesondere durch Berühren eines darin angezeigten optischen Codes 26, oder durch Einlesen des angezeigten optischen Codes 26 mit Hilfe eines Kommunikationsgeräts 9 eingeben. Die Bildschirmeinrichtung 24 wird dafür so angesteuert, dass im Anzeigefeld 30 zusätzlich zum optischen Code 26 der Stockwerkanzeiger 28 dargestellt wird und dass eine Berührung des Anzeigefelds 30, wobei auch der dargestellte optische Code 26 berührt werden kann) als eine Eingabe eines Aufzugsrufs erkannt wird. Der Stockwerkanzeiger 28 zeigt dem Nutzer 4, 5 das dem Anzeigefeld 30 zugeordnete Zielstockwerk an. Der Nutzer 4, 5 kann somit wählen, auf welche Art der Nutzer 4, 5 den Aufzugsruf eingeben möchte. Die Wahl kann z. B. davon abhängen, ob das Berühren des Bildschirms 24 aus z. B. hygienischen Gründen vermieden werden soll, ob ein Kommunikationsgerät 9 verfügbar ist (zur Hand und/oder einsatzbereit) oder ob die Rufeingabe möglichst schnell erfolgen soll; ein Antippen des Anzeigefelds 30 mit einem Finger kann u. U. schneller erfolgen, als das Hantieren mit dem Kommunikationsgerät 9, das u. U. erst entsperrt werden muss.

Eine beispielhafte Funktionsweise der Aufzugsbedieneinrichtung 6 bei einer Rufeingabe ist in **Fig. 2A-2D** dargestellt. Die Aufzugsbedieneinrichtung 6 ist dabei so ausgestaltet, dass ihre Bildschirmeinrichtung 24 zusätzlich zum (ersten) Anzeigefeld 30 ein weiteres (zweites) Feld 32 darstellt. Dieses Feld 32 kann entsprechend dem Anzeigefeld 30 als Anzeigefeld, das eine Eingabe und eine Anzeige ermöglicht, oder als Anzeigefeld, das nur eine Anzeige ermöglicht, ausgestaltet sein. Auch hier erkennt der Fachmann, dass die Bildschirmeinrichtung 24 weitere Felder anzeigen kann. Wie oben ausgeführt, kann der Nutzer 4, 5 das in **Fig. 2A** gezeigte Anzeigefeld 30 berühren oder den angezeigten optischen Code 26 mit einem Kommunikationsgerät 9 einlesen. Das Anzeigefeld 30 zeigt zudem das dem optischen Code 26 zugeordnete Zielstockwerk (L) (Stockwerkanzeiger 28) an. In **Fig. 2B** ist angedeutet, dass der Nutzer 4, 5 den optischen Code 26 mit einem Finger berührt, um einen Aufzugsruf für einen Fahrtwunsch vom Einsteigestockwerk auf das Zielstockwerk (L) einzugeben. Das Rufzuteilungssystem 8 teilt dem Aufzugsruf einen Aufzug zu, und der zugeteilte Aufzug wird dem Nutzer 4, 5 mitgeteilt. In **Fig. 2C** erfolgt die Mitteilung dadurch, dass der zugeteilte Aufzug (beispielsweise Aufzug A) im Feld 32 angezeigt wird. Der Fachmann erkennt, dass die Aufzugsbedieneinrichtung 6 zusätzlich eine akustische Mitteilung erzeugen kann. In einem Ausführungsbeispiel gemäss **Fig. 2D** kann die Bildschirmeinrichtung 24 so angesteuert werden, dass der zugeteilte Aufzug im Anzeigefeld 32 für eine festgelegte Zeitdauer (z. B. 1-2 Sekunden) anstelle des optischen Codes 26 angezeigt wird.

Alternativ zur in **Fig. 2B** dargestellten Berührung kann der Nutzer 5 den optischen Code 26 mit dem Kommunikationsgerät 9 einlesen. Der Fachmann erkennt, dass das Kommunikationsgerät 9 auch auf dem Stockwerk L zum Einlesen eines optischen Codes verwendet werden kann, wenn die dortige Stockwerkrufeinrichtung 10 einen optischen Code anzeigt. Der Fachmann erkennt auch, dass der jeweils auf einem Stockwerk L, F1, F2 angezeigte optische Code 26 Stockwerk spezifisch ist, d. h. die Aufzugssteuerung 15 speichert, welcher optische Code 26 auf welchem Stockwerk und an welcher Stockwerkrufeinrichtung 6, 10 dargestellt wird. Dadurch kann die Steuereinrichtung 8, 12 erkennen, auf welchem Stockwerk L, F1, F2 der Ruf eingegeben wird. Der optische Code 26 kann zeitlich konstant oder veränderlich (dynamisch) sein. Ein dynamischer optischer Code kann in regelmässigen oder zufälligen Zeitabständen verändert werden. Dies stellt sicher (und verhindert Missbrauch), dass sich der Nutzer 5 bei der Rufeingabe unmittelbar an der jeweiligen Rufeingabeeinrichtung 6, 10 befindet.

Ist das Kommunikationsgerät 9 beispielsweise ein Smartphone kann darauf eine anwendungsspezifische Software (auch als "App" bekannt) installiert sein, die den optischen Code 26 einliest und weiterverarbeitet. Das Kommunikationsgerät 9 kommuniziert über ein gebäudeinternes Kommunikationsnetz und/oder ein Mobilfunknetz mit der Aufzugssteuerung 15, die den Zielruf einschliesslich dazugehöriger Information zum Einsteigestockwerk und Zielstockwerk empfängt und die Zuteilung eines Aufzugs veranlasst. Der Fachmann erkennt, dass auch dabei der zugeteilte Aufzug dem Nutzer 5 mitgeteilt wird; der zugeteilte Aufzug kann beispielsweise auf dem Bildschirm des Kommunikationsgeräts 9 angezeigt und/oder als Sprachmitteilung übermittelt werden. Ein Beispiel einer für diese Anwendung geeigneten App ist die myPORT App der Schindler Gruppe.

Je nach Ausgestaltung der Aufzugsanlage 1 und/oder der App kann auf einem Bildschirm des Kommunikationsgeräts 9 eine Benutzeroberfläche dargestellt werden, die die Bedienung der Aufzugsanlage 1 mithilfe des Kommunikationsgeräts 9 erlaubt. Nutzt der Nutzer 5 das Kommunikationsgerät 9, um den optischen Code 26 einzulesen, kann in einem Ausführungsbeispiel die App automatisch einen Zielruf auf das durch den Stockwerkanzeiger 28 angezeigte Zielstockwerk erzeugen. In einem anderen Ausführungsbeispiel kann die App das durch den Stockwerkanzeiger 28 angezeigte Zielstockwerk auf der Benutzeroberfläche als Zielstockwerk vorschlagen und dem Nutzer 5 die Möglichkeit bieten, das vorgeschlagene Zielstockwerk zu bestätigen oder innerhalb einer festgelegten Zeitdauer ein anderes Zielstockwerk zu wählen; erfolgt innerhalb dieser Zeitdauer keine Auswahl, kann die Rufeingabe abgebrochen werden oder es kann automatisch ein Zielruf auf das vorgeschlagene Zielstockwerk erzeugt werden.

Die in **Fig. 1** angezeigten Stockwerkanzeiger 28 ("L", "F1") können den Aufzugsbedieneinrichtungen 6 fest zugeordnet sein; d. h. für einen festgelegten längeren Zeitraum zeigen sie diese Stockwerkanzeiger 28 unverändert an. Eine solche feste Zuordnung kann beispielsweise in Verbindung mit der Installation der Aufzugsanlage 1 im Gebäude 2 erfolgen. In einem Ausführungsbeispiel kann die feste Zuordnung geändert werden, beispielsweise wenn sich die Anforderungen und/oder die Nutzung des Gebäudes 2 ändert. In einem Ausführungsbeispiel kann ein Stockwerkanzeiger 28 an einer Aufzugsbedieneinrichtung 6 dynamisch zugeordnet sein, beispielsweise je nach momentaner Situation im Gebäude 2 allgemein oder lediglich auf einem oder einzelnen Stockwerken F1, F2. Endet auf einem Stockwerk beispielsweise eine Veranstaltung, kann die dortige Aufzugsbedieneinrichtung 6 in diesem Zeitraum als Stockwerkanzeiger 28 die Eingangshalle (Stockwerk L) anzeigen, ausserhalb dieses Zeitraums kann als Stockwerkanzeiger 28 ein anderes Stockwerk angezeigt werden, beispielsweise ein Stockwerk, auf dem sich ein Restaurant befindet. In einem Bürogebäude kann der Stockwerkanzeiger 28 ein Restaurant-Stockwerk beispielsweise zur Mittagszeit anzeigen und die Eingangshalle zu Zeiten, während denen die Nutzer 4, 5, das Gebäude 2 verlassen. Der Fachmann erkennt, dass die Aufzugssteuerung 15 die einzelnen Aufzugsbedieneinrichtungen 6 entsprechend ansteuert und die momentane Zuordnung der Stockwerkanzeiger 28 speichert.

Die Aufzugsbedieneinrichtungen 6 und die Stockwerkrufeinrichtung 10 sind über ein Leitungsnetz 20 an die Aufzugssteuerung 15 gekoppelt. Das Leitungsnetz 20 ist beispielsweise für eine Ethernet-Verbindung zur Aufzugssteuerung 15 ausgestaltet. Die Kommunikation zwischen der Aufzugsteuerung 15 und den genannten Einrichtungen 6, 10 erfolgt gemäss einem Protokoll für leitungsgebundene Kommunikation, beispielsweise dem Ethernet Protokoll.

**Fig. 3** zeigt ein schematisches Blockschaltbild eines Ausführungsbeispiels einer Aufzugsbedieneinrichtung 6, die über das Leitungsnetz 20 mit der Aufzugssteuerung 15 verbunden ist. In **Fig. 3** ist angedeutet, dass weitere Aufzugsbedieneinrichtungen 6 mit dem Leitungsnetz 20 verbunden sind. In einem Gehäuse 36 der Aufzugsbedieneinrichtung 6 sind die Bildschirmeinrichtung 24, eine Steuereinrichtung 40, 42 und eine Kommunikationseinrichtung 38 (COM) angeordnet. Die Bildschirmeinrichtung 24 umfasst im gezeigten Ausführungsbeispiel eine Beleuchtungseinrichtung 50 und eine Anzeige- und Eingabeeinrichtung 54. Je nach Ausgestaltung der Aufzugsbedieneinrichtung 6 kann sie einen elektroakustischen Wandler 52 (z. B. einen Lautsprecher) umfassen, der mit der Steuereinrichtung 40, 42 verbunden ist; als optionale Komponente ist der elektroakustische Wandler 52 gestrichelt gezeigt. Der elektroakustische Wandler 52 kann beispielsweise zur Ausgabe einer Sprachmitteilung oder eines hörbaren Signaltons dienen, um beispielsweise dem Nutzer 4, 5 einen Aufzugsruf akustisch zu bestätigen oder den zugeteilten Aufzug anzusagen.

Im gezeigten Ausführungsbeispiel umfasst die Steuereinrichtung 40, 42 eine zentrale Recheneinheit (CPU) und einen Prozessor 42, die beispielhaft als getrennte Komponenten gezeigt sind. Der Prozessor 42 ist mit der zentralen Recheneinheit 40 und der Anzeige- und Eingabeeinrichtung 54 verbunden. Der Prozessor 42 detektiert beispielsweise ein Signal, das von der Anzeige- und Eingabeeinrichtung 54 erzeugt wird, wenn der Nutzer 4, 5 die Oberfläche der Bildschirmeinrichtung 24 berührt. Der Fachmann erkennt, dass die zentrale Recheneinheit 40 und der Prozessor 42, bzw. deren Funktionen, in einer Steuereinrichtung (40, 42) zusammengefasst sein können; dementsprechend kann die Funktion des Prozessors 42 durch die zentrale Recheneinheit 40 wahrgenommen werden, und in **Fig. 3** kann die Darstellung des Prozessors 42 entfallen. Gesteuert von der zentralen Recheneinheit 40 zeigt die Anzeige- und Eingabeeinrichtung 54 der Bildschirmeinrichtung 24 den optischen Code 26 im Anzeigefeld 30 an (der Stockwerkanzeiger 28 ist in **Fig. 3** nicht gezeigt).

Die Beleuchtungseinrichtung 50 dient dazu, die Benutzeroberfläche der Aufzugsbedieneinrichtung 6, oder lediglich Bereiche der Benutzeroberfläche, z. B. die Felder 30, 32, zu beleuchten. Gesteuert von der zentralen Recheneinheit 40 kann die Beleuchtungseinrichtung 50 die Anzeige- und Eingabeeinrichtung 54, bzw. deren Benutzeroberfläche, mit weissem Licht beleuchten, damit die angezeigte Information von einem Nutzer 4, 5 wahrgenommen werden kann, insbesondere bei schlechten Lichtverhältnissen. Die Beleuchtungseinrichtung 50 kann die Felder 30, 32 auch mit farbigem Licht beleuchten, um dem Nutzer 4, 5 die Eingabe eines Aufzugsrufs zu bestätigen. In einem Ausführungsbeispiel umfasst die Beleuchtungseinrichtung 48 eine oder mehrere LED Lichtquellen.

Mit dem Verständnis der oben beschriebenen prinzipiellen Systemkomponenten der Aufzugsanlage 1 und deren Funktionalitäten, erfolgen im Folgenden anhand von **Fig. 4** und **Fig. 5** Beschreibungen von beispielhaften Verfahren. Jedes der Verfahren ist mittels eines beispielhaften Ablaufdiagramms und dabei ausgeführten Schritten dargestellt. Der Fachmann erkennt, dass die Aufteilung in diese Schritte beispielhaft ist und dass einer oder mehrere der Schritte in einen oder mehrere Teilschritte aufgeteilt oder dass mehrere der Schritte zu einem Schritt zusammengefasst werden können. Die Beschreibung erfolgt mit Bezug auf die Nutzer 4, 5, die sich beispielsweise auf dem Stockwerk F1 befinden und von dort aus (d. h. dem Einsteigestockwerk) einen Aufzug für eine Fahrt auf ein Zielstockwerk rufen. Jede Aufzugsbedieneinrichtung 6 ist aktiviert und in Kommunikation mit der Aufzugssteuerung 15.

Ein Verfahren zum Betreiben der in **Fig. 1** gezeigten Aufzugsbedieneinrichtung 6 ist in **Fig. 4** gezeigt. Das Verfahren beginnt in einem Schritt **S1** und endet in einem Schritt **S6.**

In einem Schritt **S2** wird ein Anzeigefeld 30 erzeugt, in dem ein optischer Code 26 und ein Stockwerkanzeiger 28 anzuzeigen sind. Da die Aufzugsbedieneinrichtung 6 über die Kommunikationseinrichtung 38 mit der Aufzugssteuerung 15 kommuniziert, empfängt die Aufzugsbedieneinrichtung 6 von der Aufzugssteuerung 15 Information bzw. Daten zum optischen Code, aufgrund derer der optische Code 26 erzeugt und durch die Bildschirmeinrichtung 24 angezeigt wird. Der optische Code 26 ist Stockwerk spezifisch. In einem Ausführungsbeispiel empfängt die Aufzugsbedieneinrichtung 6 ausserdem Information bzw. Daten zum Stockwerkanzeiger 28.

In einem Schritt **S3** wartet das Verfahren darauf, dass der optische Code 26 oder das ihn anzeigende Anzeigefeld 30 durch den Nutzer 4, 5 berührt werden. Erfolgt keine Berührung, verbleibt das Verfahren in einem Bereitschaftsmodus, was durch eine Schleife entlang des Nein-Zweiges zurück zu Schritt **S2** angedeutet ist. Erfolgt dagegen eine Berührung, schreitet das Verfahren entlang des Ja-Zweiges zu Schritt **S4.**

Im Schritt **S4** wird ein Aufzugsruf an die Aufzugssteuerung 15 übermittelt. Der Aufzugsruf umfasst Angaben zum Einsteigestockwerk (F1) und zum Zielstockwerk. Das Zielstockwerk ist das durch den Stockwerkanzeiger 28 angegebene Zielstockwerk. Die Aufzugsbedieneinrichtung 6 übermittelt diese Angaben über das Leitungsnetz 20 zur Aufzugssteuerung 15, die daraufhin einen Zuteilungsalgorithmus ausführt, der den Aufzugsruf einer Aufzugskabine 22 zugeteilt. Zur Anwendung kommende Zuteilungsalgorithmen sind dem Fachmann.

In einem Schritt **S5** wird die dem Aufzugsruf zugeteilte Aufzugskabine 22 durch die Bildschirmeinrichtung 24 angezeigt. Die Aufzugssteuerung 15 kann dazu beispielsweise die die Aufzugskabine 22 betreffende Zuteilungsinformation an die Steuereinrichtung 40, 42 senden. Die Steuereinrichtung 40, 42 steuert die Bildschirmeinrichtung 24 entsprechend an, um basierend auf der Zuteilungsinformation einen Aufzugsindikator (z. B. "A" in **Fig. 2C** und **Fig. 2D**) anzuzeigen. Der Aufzugsindikator wird für eine vorbestimmte Zeitdauer angezeigt, beispielsweise für einige wenige Sekunden (z. B. 1-2 Sekunden).

In einem Ausführungsbeispiel erfolgt die Anzeige des Aufzugsindikators aus Sicht des Nutzers 4, 5 nahezu gleichzeitig mit der Bestätigung, dass der Aufzugsruf registriert wurde. Dies ist möglich, weil die Rufzuteilung durch bekannte Zuteilungsalgorithmen sehr schnell erfolgt, beispielsweise innerhalb von Millisekunden. Die Bestätigung eines Aufzugsrufes erfolgt in einem Ausführungsbeispiel optisch wahrnehmbar durch die Bildschirmeinrichtung 24. Alternativ oder zusätzlich kann die Bestätigung auch akustisch erfolgen, beispielsweise mittels des elektroakustischen Wandlers 52. Daran anschliessend zeigt die Aufzugsbedieneinrichtung 6 wieder den optischen Code 26 an.

Der Betrieb der Aufzugsbedieneinrichtung für diesen Aufzugsruf endet gemäss dem in

**Fig. 4** gezeigten Schritt S6. Der Fachmann erkennt, dass die Aufzugssteuerung 15 nach der Rufzuteilung die Aufzugskabine 22 gemäss dem Aufzugsruf 1 verfährt, um den Nutzer 4, 5 auf das gewünschte Zielstockwerk zu transportieren.

Im Folgenden erfolgt anhand von **Fig. 5** eine Beschreibung eines beispielhaften Verfahrens zum Betreiben der in **Fig. 1** gezeigten Aufzugsanlage 1 mit den dort gezeigten Aufzugsbedieneinrichtungen 6. Das Verfahren beginnt in einem Schritt A1 und endet in einem Schritt **A9.**

In einem Schritt **A2** wird Anzeigeinformation erzeugt. Die Anzeigeinformation wird durch die Aufzugssteuerung 15 erzeugt und umfasst Daten, die im optischen Code 26 zu codieren sind, den eine Aufzugsbedieneinrichtung 6 Stockwerk spezifisch anzuzeigen hat. Diese Daten können z. B. eine Adresse (z. B. URL) der Aufzugsanlage 1 umfassen, so dass die App im Kommunikationsgerät 9 mit der Aufzugsanlage 1 kommunizieren kann. Die Anzeigeinformation umfasst auch Daten, die den Stockwerkanzeiger 28 angeben, den die Aufzugsbedieneinrichtung 6 ebenfalls anzuzeigen hat; der Stockwerkanzeiger 28 kann in einem Ausführungsbeispiel ebenfalls Stockwerk spezifisch sein. Zusätzlich umfasst die Anzeigeinformation eine Kennung (Nummer) der Anzeigeinformation. Diese Anzeigeinformation wird in einer Speichereinrichtung der Aufzugssteuerung 15 gespeichert; dort ist somit gespeichert, welche durch die Kennung identifizierbare Anzeigeinformation zu welchem Zeitpunkt an eine bestimmte Aufzugsbedieneinrichtung 6 gesendet wird.

In einem Schritt **A3** wird die Anzeigeinformation von der Aufzugssteuerung 15 zur Aufzugsbedieneinrichtung 6 gesendet. Die Aufzugsbedieneinrichtung 6 zeigt aufgrund dieser Anzeigeinformation den optischen Code 26 und den Stockwerkanzeiger 28 an. Beispielhafte Darstellungen des optischen Codes 26 und des Stockwerkanzeigers 28 sind in **Fig. 1** und **Fig. 2A** gezeigt.

In einem Schritt **A4** wird ein Aufzugsruf empfangen. Empfängt die Aufzugssteuerung 15 den Aufzugsruf, wird auch erkannt, über welchen Kommunikationskanal der Aufzugsruf empfangen wird. Gibt der Nutzer 4, 5 den Aufzugsruf an der Aufzugsbedieneinrichtung 6 durch eine Berührung des Anzeigefelds 30 ein, umfasst der Kommunikationskanal das Leitungsnetz 20. Nutzt der Nutzer 5 jedoch das Kommunikationsgerät 9, umfasst der Kommunikationskanal eine App- und/oder eine Funk-Schnittstelle.

In einem Schritt **A5** wird der empfangene Aufzugsruf einer Aufzugskabine 22 zugeteilt und Zuteilungsinformation erzeugt. Wie oben ausgeführt, kommt für die Rufzuteilung ein Zuteilungsalgorithmus zur Anwendung.

In einem Schritt **A6** wird bestimmt, ob die Zuteilungsinformation zur Aufzugsbedieneinrichtung 6 oder zum Kommunikationsgerät 9 zu übermitteln ist. Im gezeigten Ausführungsbeispiel wird im Schritt **A6** geprüft, ob der Aufzugsruf durch eine Berührung der Oberfläche der Bildschirmeinrichtung 24 erfolgte und der Aufzugsruf daher über das Leitungsnetz 20 von der betreffenden Aufzugsbedieneinrichtung 6 übermittelt wurde. Ist dies der Fall, schreitet das Verfahren entlang des Ja-Zweiges zu einem Schritt **A7,** in dem die Zuteilungsinformation über das Leitungsnetz 20 zur Aufzugsbedieneinrichtung 6 übermittelt wird (vgl. Schritt **S5** in **Fig. 4**)**.**

Nutzt der Nutzer 5 dagegen das Kommunikationsgerät 9, um den optischen Code 26 einzulesen, wird der Aufzugsruf über die App Schnittstelle empfangen. Im Schritt **A6** ergibt die Prüfung daher, dass der Aufzugsruf nicht durch Berührung einer Aufzugsbedieneinrichtung 6 erzeugt wurde, und das Verfahren schreitet entlang des Nein-Zweiges zu einem Schritt **A8,** in dem Zuteilungsinformation über die App Schnittstelle zum Kommunikationsgerät 9 des Nutzers 5 übermittelt wird. Das Verfahren endet im Schritt **A9.**

## Patentansprüche

1. Aufzugsanlage (1), in der ein von einem Nutzer (4, 5) gewünschtes Zielstockwerk auf einem Stockwerk (L, F1, F2) eines Gebäudes (2) eingebbar ist, wobei die Aufzugsanlage (1) eine Aufzugssteuerung (15), eine Aufzugskabine (22), die bei einer Ansteuerung durch die Aufzugssteuerung (15) mittels einer Antriebsmaschine (14) von einem ersten Stockwerk (L, F1, F2) auf ein zweites Stockwerk (L, F1, F2) verfahrbar ist, und eine Anzahl von auf Stockwerken (F1, F2) des Gebäudes (2) angeordneten Aufzugsbedieneinrichtungen (6, 10), die mit der Aufzugssteuerung (15) verbunden sind, umfasst, wobei eine der Aufzugsbedieneinrichtungen (6) eine Steuereinrichtung (40, 42) und eine Bildschirmeinrichtung (24) aufweist, **dadurch gekennzeichnet, dass** die Steuereinrichtung (40, 42) ausgestaltet ist,
- Daten für einen optischen Code (26) und Daten für einen Stockwerkanzeiger (28) von der Aufzugssteuerung (15) zu empfangen, wobei die Daten für den optischen Code (26) und die Daten für den Stockwerkanzeiger (28) in der Aufzugssteuerung (15) als zu demselben Stockwerk (L, F1, F2) gehörig gespeichert sind,
- die Bildschirmeinrichtung (24) gemäss den Daten für den optischen Code (26) anzusteuern, wobei die Bildschirmeinrichtung (24) den optischen Code (26) in einem ersten Anzeigefeld (30) darstellt,
- die Bildschirmeinrichtung (24) gemäss den Daten für den Stockwerkanzeiger anzusteuern, im ersten Anzeigefeld (30) den Stockwerkanzeiger (28) darzustellen, wobei der Stockwerkanzeiger (28) und der optische Code (26) durch den Nutzer (4, 5) wahrnehmbar sind, **dadurch gekennzeichnet dass** die Steuereinrichtung weiter ausgestaltet ist, eine Berührung des im ersten Anzeigefeld (30) dargestellten optischen Codes (26) durch den Nutzer (4, 5) zu detektieren und
- bei einer Detektion einer Berührung einen Aufzugsruf auf ein durch den Stockwerkanzeiger (28) dargestelltes Stockwerk (L, F1, F2) zu erzeugen.

2. Aufzugsanlage (1) nach Anspruch 1, bei der die Steuereinrichtung (40, 42) ausgestaltet ist, die Bildschirmeinrichtung (24) anzusteuern, mindestens ein zweites Anzeigefeld (30, 32) darzustellen, wobei das erste Anzeigefeld (30) und das mindestens zweite Anzeigefeld (32) räumlich voneinander getrennt durch den Nutzer (4, 5) wahrnehmbar sind.

3. Aufzugsanlage (1) nach einem der vorhergehenden Ansprüche, bei der die Steuereinrichtung (40, 42) ausgestaltet ist, die Bildschirmeinrichtung (24) anzusteuern, im ersten Anzeigefeld (30), insbesondere anstelle des optischen Codes (26), oder einem weiteren dargestellten Anzeigefeld (32) eine Kennung (A) eines dem Aufzugsruf zugeteilten Aufzugs darzustellen.

4. Aufzugsanlage (1) nach einem der vorhergehenden Ansprüche, bei der die Aufzugssteuerung (15) ausgestaltet ist, Daten für einen neuen optischen Code (26) in regelmässigen oder zufälligen Zeitabständen zu erzeugen und zur Aufzugsbedieneinrichtungen (6) zu senden, wobei die Steuereinrichtung (40, 42) ausgestaltet ist, die Bildschirmeinrichtung (24) gemäss den Daten für den neuen optischen Code (26) anzusteuern, wobei die Bildschirmeinrichtung (24) den neuen optischen Code (26) im ersten Anzeigefeld (30) darstellt.

5. Aufzugsanlage (1) nach einem der vorhergehenden Ansprüche, bei der die Bildschirmeinrichtung (24) als berührungsempfindliche Bildschirmeinrichtung ausgestaltet ist.

6. Verfahren zum Betreiben einer Aufzugsanlage (1) nach einem der Ansprüche 1-5, wobei die Aufzugsanlage (1) eine Aufzugssteuerung (15), eine Aufzugskabine (22), die bei einer Ansteuerung durch die Aufzugssteuerung (15) mittels einer Antriebsmaschine (14) von einem ersten Stockwerk (L, F1, F2) auf ein zweites Stockwerk (L, F1, F2) verfahrbar ist, und eine Anzahl von auf Stockwerken (F1, F2) eines Gebäudes (2) angeordneten Aufzugsbedieneinrichtungen (6, 10), die mit der Aufzugssteuerung (15) verbunden sind, wobei eine der Aufzugsbedieneinrichtungen (6) eine Steuereinrichtung (40, 42) und eine Bildschirmeinrichtung (24) hat, aufweist, wobei das Verfahren umfasst:
Ansteuern der Bildschirmeinrichtung (24), einen optischen Code (26) und einen Stockwerkanzeiger (28) in einem ersten Anzeigefeld (30) darzustellen, wobei die Ansteuerung gemäss von der Aufzugssteuerung (15) empfangener Daten für den optischen Code (26) und von der Aufzugssteuerung (15) empfangener Daten für den Stockwerkanzeiger (28) erfolgt;
Erzeugen eines elektrischen Detektionssignals durch die Bildschirmeinrichtung (24) bei einer Berührung des im ersten Anzeigefeld (30) dargestellten optischen Codes (26) durch den Nutzer (4, 5); und
bei Vorliegen des elektrischen Detektionssignals, Erzeugen eines Aufzugsrufs und Übermitteln des Aufzugsrufs an die Aufzugssteuerung (15), wobei der Aufzugsruf ein durch den Stockwerkanzeiger (28) dargestelltes Stockwerk (L, F1, F2) angibt.

7. Verfahren nach Anspruch 6, ausserdem umfassend Ansteuern der Bildschirmeinrichtung (24), mindestens ein zweites Anzeigefeld (30, 32) darzustellen, wobei das erste Anzeigefeld (30) und das mindestens zweite Anzeigefeld (32) räumlich voneinander getrennt durch den Nutzer (4, 5) wahrnehmbar sind.

8. Verfahren nach Anspruch 6 oder 7, ausserdem umfassend Ansteuern der Bildschirmeinrichtung (24), im ersten Anzeigefeld (30) oder einem weiteren dargestellten Anzeigefeld (32) eine Kennung (A) eines dem Aufzugsruf zugeteilten Aufzugs darzustellen.

9. Verfahren nach einem der Ansprüche 6-8, bei dem der Aufzugsruf ein Zielruf ist, dem ein Einsteigestockwerk und ein Zielstockwerk zugeordnet sind.

## Claims

1. Elevator system (1) in which a destination floor, desired by a user (4, 5), on a floor (L, F1, F2) of a building (2) can be input, wherein the elevator system (1) comprises an elevator control (15), an elevator car (22), which, upon actuation by the elevator control (15), can be moved from a first floor (L, F1, F2) to a second floor (L, F1, F2) by means of a drive machine (14), and a number of elevator operating devices (6, 10) which are arranged on floors (F1, F2) of the building (2) and connected to the elevator control (15), wherein one of the elevator operating devices (6) has a control device (40, 42) and a visual display unit (24), **characterized in that** the control device (40, 42) is designed to:
- receive data for an optical code (26) and data for a floor indicator (28) from the elevator control (15), wherein the data for the optical code (26) and the data for the floor indicator (28) are stored in the elevator control (15) as belonging to the same floor (L, F1, F2),
- control the visual display unit (24) according to the data for the optical code (26), wherein the visual display unit (24) displays the optical code (26) in a first display field (30),
- control the visual display unit (24) according to the data for the floor indicator, to display the floor indicator (28) in the first display field (30), wherein the floor indicator (28) and the optical code (26) are perceivable by the user (4, 5), **characterized in that** the control device is further designed,
- detect a touch of the optical code (26), depicted in the first display field (30), by the user (4, 5) and,
- upon detection of a touch, generate an elevator call to a floor (L, F1, F2) displayed by the floor indicator (28).

2. Elevator system (1) according to claim 1, in which the control device (40, 42) is designed to control the visual display unit (24) to display at least one second display field (30, 32), wherein the first display field (30) and the at least second display field (32) are perceivable by the user (4, 5) as spatially separated from one another.

3. Elevator system (1) according to one of the preceding claims, in which the control device (40, 42) is designed to control the visual display unit (24) to display an identifier (A) of an elevator allocated to the elevator call in the first display field (30) - in particular, instead of the optical code (26) or a further displayed display field (32).

4. Elevator system (1) according to one of the preceding claims, in which the elevator control (15) is designed to generate data for a new optical code (26) at regular or random time intervals and to transmit it to the elevator operating devices (6), wherein the control device (40, 42) is designed to control the visual display unit (24) according to the data for the new optical code (26), wherein the visual display unit (24) displays the new optical code (26) in the first display field (30).

5. Elevator system (1) according to one of the preceding claims, in which the visual display unit (24) is configured as a touch-sensitive visual display unit.

6. Method for operating an elevator system (1) according to one of claims 1-5, wherein the elevator system (1) has an elevator control (15), an elevator car (22), which, upon actuation by the elevator control (15), can be moved from a first floor (L, F1, F2) to a second floor (L, F1, F2) by means of a drive machine (14), and a number of elevator operating devices (6, 10) which are arranged on floors (F1, F2) of the building (2) and connected to the elevator control (15), wherein one of the elevator operating devices (6) has a control device (40, 42) and a visual display unit (24), wherein the method comprises:
controlling the visual display unit (24) to display an optical code (26) and a floor indicator (28) in a first display field (30), wherein the control takes place according to data received from the elevator control (15) for the optical code (26) and data received from the elevator control (15) for the floor indicator (28);
generation of an electrical detection signal by the visual display unit (24) when the optical code (26) shown in the first display field (30) is touched by the user (4, 5); and, when the electrical detection signal is present, generating an elevator call and transmitting the elevator call to the elevator control (15), wherein the elevator call indicates a floor (L, F1, F2) shown by the floor indicator (28).

7. Method according to claim 6, further comprising controlling the visual display unit (24) to display at least one second display field (30, 32), wherein the first display field (30) and the at least second display field (32) are perceivable by the user (4, 5) as spatially separated from one another.

8. Method according to claim 6 or 7, further comprising controlling the visual display unit (24) to display in the first display field (30) or another shown display field (32) an identifier (A) of an elevator allocated to the elevator call.

9. Method according to one of claims 6-8, in which the elevator call is a destination call to which a boarding floor and a destination floor are assigned.

## Revendications

1. Système d'ascenseur (1) dans lequel un étage de destination, souhaité par un utilisateur (4, 5), sur un étage (L, F1, F2) d'un bâtiment (2) peut être saisi, dans lequel le système d'ascenseur (1) comprend une commande d'ascenseur (15), une cabine d'ascenseur (22) qui, lorsqu'elle est actionnée par la commande d'ascenseur (15), peut être déplacée d'un premier étage (L, F1, F2) à un deuxième étage (L, F1, F2) au moyen d'une machine d'entraînement (14), et un certain nombre de dispositifs de commande d'ascenseur automoteur (6, 10) qui sont disposés aux étages (F1, F2) du bâtiment (2) et reliés à la commande d'ascenseur (15), l'un des dispositifs de commande d'ascenseur (6) comportant un dispositif de commande (40, 42) et une unité d'affichage visuel (24), **caractérisé en ce que** le dispositif de commande (40, 42) est conçu pour :
- recevoir des données pour un code optique (26) et des données pour un indicateur d'étage (28) provenant de la commande d'ascenseur (15), les données pour le code optique (26) et les données pour l'indicateur d'étage (28) étant stockées dans la commande d'ascenseur (15) comme appartenant au même étage (L, F1, F2),
- le contrôleur de l'unité d'affichage visuel (24) en fonction des données pour le code optique (26), l'unité d'affichage visuel (24) affichant le code optique (26) dans un premier champ d'affichage (30),
- commander le dispositif formant écran visuel (24) en fonction des données pour l'indicateur d'étage, afin d'afficher l'indicateur d'étage (28) dans le premier champ d'affichage (30), l'indicateur d'étage (28) et le code optique (26) étant perceptibles par l'utilisateur (4, 5), **caractérisé en ce que** le dispositif de commande est en outre conçu
- détecter un toucher du code optique (26), représenté dans le premier champ d'affichage (30), par l'utilisateur (4, 5) et,
- lors de la détection d'un toucher, générer un appel d'ascenseur automoteur vers un étage (L, F1, F2) affiché par l'indicateur d'étage (28).

2. Système d'ascenseur (1) selon la revendication 1, dans lequel le dispositif de commande (40, 42) est conçu pour commander l'unité d'affichage visuel (24) afin d'afficher au moins un deuxième champ d'affichage (30, 32), le premier champ d'affichage (30) et le au moins deuxième champ d'affichage (32) étant perceptibles par l'utilisateur (4, 5) comme étant séparés spatialement l'un de l'autre.

3. Système d'ascenseur (1) selon l'une des revendications précédentes, dans lequel le dispositif de commande (40, 42) est conçu pour commander l'unité d'affichage visuel (24) afin d'afficher un identifiant (A) d'un ascenseur attribué à l'appel d'ascenseur dans le premier champ d'affichage (30), en particulier à la place du code optique (26) ou d'un autre champ d'affichage (32).

4. Système d'ascenseur (1) selon l'une des revendications précédentes, dans lequel la commande d'ascenseur (15) est conçue pour générer des données pour un nouveau code optique (26) à intervalles de temps réguliers ou aléatoires et pour les transmettre aux dispositifs de commande d'ascenseur (6), le dispositif de commande (40, 42) est conçu pour contrôler l'unité d'affichage visuel (24) en fonction des données pour le nouveau code optique (26), l'unité d'affichage visuel (24) affichant le nouveau code optique (26) dans le premier champ d'affichage (30).

5. Système d'ascenseur (1) selon l'une des revendications précédentes, dans lequel le dispositif formant écran (24) est configuré comme un dispositif tactile.

6. Procédé pour faire fonctionner un système d'ascenseur (1) selon l'une des revendications 1 à 5, dans lequel le système d'ascenseur (1) comporte une commande d'ascenseur (15), une cabine d'ascenseur (22) qui, lorsqu'elle est actionnée par la commande d'ascenseur (15), peut être déplacée d'un premier étage (L, F1, F2) à un deuxième étage (L, F1, F2) au moyen d'une machine d'entraînement (14), et d'un certain nombre de dispositifs de commande d'ascenseur (6, 10) qui sont disposés aux étages (F1, F2) du bâtiment (2) et connectés à la commande d'ascenseur (15), dans lequel l'un des dispositifs de commande d'ascenseur (6) comporte un dispositif de commande (40, 42) et une unité d'affichage visuel (24), dans lequel le procédé comprend :
la commande du dispositif formant écran visuel (24) pour afficher un code optique (26) et un indicateur d'étage (28) dans un premier champ d'affichage (30), la commande s'effectuant en fonction des données reçues du contrôleur d'ascenseur (15) pour le code optique (26) et des données reçues du contrôleur d'ascenseur (15) pour l'indicateur d'étage (28) ;
générer un signal de détection électrique par le dispositif formant écran visuel (24) lorsque le code optique (26) affiché dans le premier champ d'affichage (30) est touché par l'utilisateur (4, 5) ; et
lorsque le signal de détection électrique est présent, génération d'un appel d'ascenseur et transmission de l'appel d'ascenseur à la commande d'ascenseur (15), dans lequel l'appel d'ascenseur indique un étage (L, F1, F2) affiché par l'indicateur d'étage (28).

7. Procédé selon la revendication 6, comprenant en outre le contrôleur de l'unité formant écran visuel (24) pour afficher au moins un deuxième champ d'affichage (30, 32), dans lequel le premier champ d'affichage (30) et le au moins deuxième champ d'affichage (32) sont perceptibles par l'utilisateur (4, 5) comme étant spatialement séparés l'un de l'autre.

8. Procédé selon la revendication 6 ou 7, comprenant en outre le contrôle du dispositif formant écran (24) pour afficher dans le premier champ d'affichage (30) ou dans un autre champ d'affichage affiché (32) un identifiant (A) d'un ascenseur attribué à l'appel d'ascenseur.

9. Procédé selon l'une des revendications 6 à 8, dans lequel l'appel d'ascenseur automoteur est un appel de destination auquel sont attribués un étage d'embarquement et un étage de destination.
